# EUROPÄISCHE PATENTSCHRIFT

(11) **EP 0 059 820 B1**
(45) Veröffentlichungstag und Bekanntmachung des Hinweises auf die Patenterteilung: **16.05.1984**
(21) Anmeldenummer: 81810089.3
(22) Anmeldetag: 10.03.1981
(51) Int. Cl.: E04C 1/10, E04B 2/02, E01F 8/00, E02D 29/02

(54) **Bausatz zur Erstellung von Mauern**
Assembly of blocks for constructing walls
Ensemble de pierres pour l'érection de murs

(43) Veröffentlichungstag der Anmeldung: 15.09.1982
(73) Patentinhaber: Scheiwiller, Rolf, CH-6052 Hergiswill (CH)
(72) Erfinder: Scheiwiller, Rolf, CH-6052 Hergiswill (CH)
(74) Vertreter: Seehof, Michel

## Beschreibung

Die vorliegende Erfindung bezieht sich auf einen Bausatz zur Erstellung von Mauerwerken, mit blockförmigen Steinen und trogförmigen Steinen, die über an den Oberseiten der Steine vorhandene Nuten miteinander verrastbar sind.

Ein solcher Bausatz ist in der FR-A-2421 243 beschrieben, womit die Errichtung einer Schallschutzwand vorgesehen ist. Mit diesem Bausatz kann nur eine bestimmte Art von Schallschutzwänden errichtet werden und im wesentlichen nur im flachen Gelände.

Aus der DE-C-816 452 sind Vollblocksteine bekannt, die schichtweise mit Nut und Feder versehen sind und zur Errichtung von lotrechten Wänden dienen. Einerseits kann auch hier nur eine Art von Wände errichtet werden, außerdem sind diese nicht bepflanzbar.

Es ist demgegenüber Aufgabe der vorliegenden Erfindung einen Bausatz anzugeben, der es einerseits ermöglicht, Mauerwerke verschiedenster Art wie Stützmauern, Schallschutzwände, Rampen und dergleichen, die wohl in horizontaler als auch in vertikaler Richtung geneigt sein können oder eine Krümmung aufweisen können, zu errichten und andererseits Mauerwerke, die bepflanzbar sind. Außerdem soll der Bausatz möglichst wirtschaftlich und rationell herstellbar sein und, gemessen an der großen Vielfalt der Anwendungsmöglichkeiten, relativ wenige Elemente umfassen. Diese Aufgaben werden mit einem in den Ansprüchen definierten Bausatz gelöst.

Die Erfindung wird nun im Einzelnen anhand einer Zeichnung von Ausführungsbeispielen näher erläutert werden. Die
Fig. 1 und 2 zeigen in perspektivischer Sicht den erfindungsgemäßen Normalstein.
Fig. 3 zeigt in perspektivischer Sicht einen Trogstein.
Fig. 4 zeigt in perspektivischer Sicht einen Langstein. Die
Fig. 5 und 6 zeigen im Schnitt weitere Ausführungsformen von Trogsteinen.
Fig. 7 zeigt einen Stützstein.
Fig. 8 zeigt eine Ansicht einer Mauer.
Fig. 9 zeigt einen Schnitt gemäß IX-IX in Fig. 8.
Fig. 10 zeigt einen Schnitt gemäß X-X in Fig. 8.
Fig. 11 zeigt einen Schnitt einer Stützmauer.
Fig. 12 zeigt einen Schnitt einer Schallschutzwand.
Fig. 13 zeigt einen Schnitt einer weiteren Stützmauer.
Fig. 14 zeigt die Ansicht einer Gartenmauer.
Fig. 15 zeigt einen Schnitt gemäß XV-XV in Fig. 14.
Fig.16 zeigt eine Ansicht einer weiteren Schallschutzwand.
Fig. 17 zeigt einen Schnitt einer weiteren Wand.
Fig. 18 zeigt eine Ansicht einer weiteren Stützmauer.
Fig. 19 zeigt eine räumliche Ansicht einer weiteren Stützmauer.
Fig. 20 zeigt eine räumliche Ansicht eines Mauer-Bogens. Die
Fig. 21-23 zeigen in perspektivischer Sicht Ecksteine.
Fig. 24 zeigt in Draufsicht eine Ecke. Die
Fig. 25 und 26 zeigen zwei weitere Ecksteine in Draufsicht.
Fig. 27 zeigt in perspektivischer Sicht einen Abschlußstein.
Fig. 28 zeigt in perspektivischer Sicht einen weiteren Abschlußstein. Die
Fig. 29-33 zeigen Schnitte von verschiedenen Anwendungen der Abschlußsteine.
Fig. 34 zeigt eine Ansicht einer Windschutzwand. Die
Fig. 35 und 36 zeigen Details aus Fig. 34.
Fig. 37 zeigt einen Schnitt eines weiteren Anwendungsbeispiels, und die
Fig. 38-40 zeigen weitere Anwendungsbeispiele von Abschlußsteinen.

In Fig. 1-4 sind drei Grundelemente des Bausatzes dargestellt, der Normalstein in den Fig. 1 und 2, der Langstein in Fig. 4 und ein Trogstein in Fig.3. Der Normalstein 1, der erste Blockstein hat einen im wesentlichen gleichschenkligtrapezförmigen Querschnitt und besitzt eine umlaufende Nut 2, die senkrecht zu den beiden Grundlinien und in deren Mitte verläuft, und die eine ebenfalls umlaufende Kerbe 3 aufweist. Die Bedeutung der umlaufenden Nut wird aus den weiter unten angegebenen Anwendungsbeispielen hervorgehen, während die Kerbe einerseits dazu dient, aus einem Normalstein durch einen Schlag darin einen gespaltenen Stein zu gewinnen und andererseits, im Falle der Benutzung von solchen Steinen als Hangsicherung, Regen und Sickerwasser abzuleiten. Auf der Seite 4 mit der breiteren Grundlinie, in Fig. 1 oben, befinden sich zwei Längsnuten 5, die symmetrisch beidseitig der umlaufenden Nut 2 angeordnet sind. Auf der Seite 6 mit der schmäleren Grundlinie befinden sich, gegenüber den Längsnuten 5, zwei Längsnocken 7, wobei die Breite der trapezförmigen Nocken etwas kleiner als die Breite der entsprechenden Nuten ist. Die beiden Griffkanten 8 an der Seite mit der breiteren Grundlinie sind bezüglich der beiden Schenkelseiten 9 vorstehend. Diese Griffkanten 8 erleichtern das Heben und Versetzen der Steine und dienen als Fingerschutz. In der Längsrichtung des Steines sind zwei durchgehende Bohrungen 10 angebracht, die aber auch weggelassen werden können und die einerseits dazu dienen, das Gewicht des Steines zu verringern und andererseits der Verbindung mit anderen Steinen zu ermöglichen, sei es durch Einfüllen von Beton oder Zement oder durch Einführen von Stangen oder Drähten oder dergleichen.

Der Trogstein 11, gemäß Fig. 3, d. h. seine Stirnflächen, weist auch einen im wesentlichen trapezförmigen Querschnitt auf wie der Normalstein 1 und ebenfalls eine umlaufende Nut 12 sowie die beiden Längsnuten 13 und die Längsnocken 14. Wie der Name Trogstein besagt, ist er hohl und weist einen Boden 15, eine Längswand 16 und zwei Seitenwände 74 auf. Dieser Trogstein ist etwa dreimal so lang wie der Normalstein und doppelt so hoch. An der offenen Seite befindet sich ein Absatz 17, der beim Zusammenbau von zwei Trogsteinen einen bestimmten Abstand voneinander bestimmt um, wie aus der Beschreibung von Fig. 12 hervorgehen wird, das Hineinstellen von Platten oder dergleichen zu ermöglichen.

Der Langstein 18 von Fig. 4 weist die gleiche Länge und Höhe wie der Trogstein 11 auf. Die umlaufende Nut 2 mit der umlaufenden Kerbe 3, die beiden Längsnuten 5 und die beiden Längsnocken 7 sind die gleichen wie beim Normalstein. Dieser Langstein weist in vorliegendem Beispiel 5 Bohrungen 10 auf. Auch hier können diese Bohrungen weggelassen werden. Insbesondere bei der Verwendung von Leichtbaumaterialien, wie Leca, usw.

In den Fig. 5 und 6 erkennt man zwei weitere Ausführungsbeispiele von Trogsteinen, die beide die Höhe des Normalsteines und eine etwa dreifache Länge aufweisen. In Fig. 5 erkennt man den geschlossenen Trogstein 19 mit dem Boden 20, den Längswänden 21 und den Querwänden 22. Dieser Trogstein hat das gleiche Profil wie der Normalstein und weist die gleiche umlaufende Nut 2 und die Längsnuten und Nocken 5, bzw. 7 auf. Auch hier kann die umlaufende Nut 2 mit einer Sicke 3 versehen werden. Fig. 6 zeigt einen ähnlichen Trogstein 23 wie derjenige von Fig. 3 mit dem Unterschied, daß die Höhe derjenigen des Normalsteins entspricht. Auch dieser Stein weist die umlaufende Nut 12, die Längsnuten und Längsnocken 13 und 14 sowie den Absatz 17 auf. Diese beiden Trogsteine weisen an den Längswänden die gleichen Griffkanten 8 auf wie der Normalstein.

Beispielsweise Abmessungen der Steine sind:

In Fig. 7 ist ein Stützstein 24 dargestellt, der in die Trogsteine 19 und 23 hineingestellt werden kann und dessen Länge beispielsweise ein Drittel derjenigen des Normalsteins beträgt. Die Oberseite des Stützsteins entspricht derjenigen der Querwände der Trogsteine 19, 23 und weist die der umlaufenden Nut 12 entsprechende Nut 25 sowie die den beiden Längsnuten 5, 13 entsprechenden Absätze 26 auf. Die Funktion des Stützsteins ist am besten aus Fig. 18 erkenntlich, die weiter unten erläutert werden wird. Der Stützstein 24 kann sowohl einzeln als auch einstückig im Trog 19 oder 23 angefertigt werden. Der Stützstein 24 kann selbstverständlich auch als Einzelstein im Trogstein 11 Verwendung finden.

In den Fig. 8 bis 10 ist ein erstes Ausführungsbeispiel einer Stützmauer dargestellt. Gemäß dem Schnitt von Fig. 9 ruht ein Normalstein 1 auf einem Fundament 27, wobei noch anzumerken ist, daß die Längsnocken 7 eine gute Verankerung des Elementes bewirken. Auf dem Normalstein ruht ein zweiter Normalstein, dessen Längsnocken 7 in die Längsnuten 5 passen. Auf dem zweiten Stein ruht ein 1/3-Stein 28, dessen Länge ein Drittel des Normalsteins beträgt, sowie im Abstand davon ein weiterer Normalstein. Man erkennt ferner den gestrichelt eingezeichneten Böschungswinkel. Über dem 1/3-Stein und dem Normalstein befindet sich ein weiterer Normalstein und darüber wieder ein 1/3-Stein 28 sowie ein Normalstein in einem bestimmten Abstand davon. In diesem Beispiel ist der Zwischenraum zwischen dem 1/3-Stein und dem Normalstein mit einer Platte 29 ausgefüllt, deren Dicke der umlaufenden Nut 2 entspricht. Man erkennt, daß diese Platte 29 auf allen vier Seiten gehalten ist. Darüber ist wieder ein Normalstein angebracht. Im Schnitt von Fig. 10 erkennt man einen Trogstein 11, der im Fundament 27 verankert ist und darüber versetzt einen weiteren Trogstein, auf welchem sich ein Sturz 30 abstützt, der in vorliegendem Fall aus zwei Normalsteinen und einem 1/3-Stein besteht, die an ihren beiden Bohrungen 10 mittels armiertem Beton 31 zusammengehalten sind, wobei die Armierungen 32 auch vorgespannt sein können. Es ist ferner ersichtlich, daß der obere Trogstein mittels eines Erdankers 33, der in der umlaufenden Nut 12 eingelegt ist, verankert werden kann. Über dem Sturz befindet sich wieder ein Normalstein. Man erkennt in Fig. 8 ferner auch einen Halbstein 34. Diese Stützmauer kann sowohl in Trockenbauweise erstellt werden, als auch, falls erforderlich, in anderer Bauweise, indem die Steine entweder mittels Klebstoff miteinander verklebt werden oder mittels Zement miteinander verbunden werden. Aus diesem Beispiel erkennt man bereits die vielfältigen Variationsmöglichkeiten, indem beispielsweise anstatt der großen Trogsteine auch die normalhohen Trogsteine verwendet werden können oder anstatt der unteren zwei Lagen Normalsteine die doppelt so hohen Langsteine verwendet werden können. Außerdem können alle oder beliebig viele Lükken mit Platten versehen werden, wobei diese Platten sowohl in ihrer Farbe als auch in ihrer Struktur beliebig frei wählbar sind. Als oberer Abschluß kann auch einer der in den Fig. 27 bis 30 beschriebenen Abschlußsteine verwendet werden.

Während die Mauer gemäß den Fig. 8 bis 10 lotrecht hochgezogen worden ist, erkennt man in Fig. 11, daß dieser Bausatz bestens dazu geeignet ist, die Stützwand dem Gelände anzupassen, wobei diese Anpassung in diesem Falle in der vertikalen Richtung erfolgt. Man erkennt wieder, von unten aus betrachtend, einen im Fundament 27 verankerten Trogstein 11, auf dem versetzt ein Normalstein 1 ruht. Allerdings ist dieser Normalstein, im Gegensatz zur Bauweise des vorhergehenden Beispiels, umgekehrt mit der breiteren Seite 4 auf dem Trogstein gesetzt und man erkennt, daß die durch die Längsnuten 5 gebildeten Nockenbahnen die gleichen Dimensionen haben und in diese Nuten 5 passen. Auf den zurückversetzten Normalstein folgt in vorliegendem Beispiel ein aus mehreren Steinen 1 mittels armiertem Beton zusammengefügter Sturz 30 und auf diesen, versetzt, ein Normalstein 1 a. Man erkennt weiter, daß dieser Stein 1a auch in der Tiefe um eine Nockenbahn 7 zurückversetzt ist. Auch bei der Versetzung um einen Nocken, bzw. Nut, paßt die Verzahnung der Steine genau. Diese Lage aus Normalsteinen ist mittels Erdanker 33 im Erdreich 35 verankert. Auf diesen Normalstein 1 folgt wieder beispielsweise ein Trogstein 11 a, wobei daraus hervorgeht, daß auch die Abstände der Nocken 7 und 14 voneinander derart dimensioniert sind, daß es möglich ist, die Steine zu verzahnen, falls beide Nockenseiten gegeneinander zeigen. Über dem Trogstein 11 a befindet sich, um zwei Nutenbahnen in der Tiefe versetzt, weitere Trogsteine 11b. In die umlaufenden Längsnuten 12 der Seitenwände 74 der benachbarten Trogsteine 11b, also über dem Trogstein 11a, ist eine Platte 29 eingelegt. Darüber befindet sich ein Sturz 30 aus Normal- und/ oder Halb- oder Drittelsteinen. Statt dessen können jedoch auch ein Trogstein gemäß Fig. 5 verwendet werden, der mit Erdreich gefüllt und bepflanzt werden kann. Darüber befindet sich, wieder in der Tiefe versetzt, ein Normalstein und darüber ein gespaltener Normalstein 36, der durch Einwirkung auf die umlaufende Sicke 3 gespalten worden ist. Zuoberst befinden sich durchgehend halbe Schlußsteine 37, die weiter unten im Einzelnen besprochen werden. Aus diesem Beispiel geht klar hervor, daß die aus umlaufender Nut, Längsnuten und Längsnocken bestehende Verzahnung ineinandergreift, unabhängig davon, welche der Verzahnungsmittel ineinander greifen. Dabei ist es selbstverständlich, daß die einzelnen Steine austauschbar sind, so daß eine große Vielfalt von Variationsmöglichkeiten und Anpassungsfähigkeit gegeben ist. Das sichtbare Erdreich kann natürlich bepflanzt werden, und das Abfließen von Regen- oder Sickerwasser ist gewährleistet.

In Fig. 12 ist ein Ausführungsbeispiel einer bepflanzbaren Schallschutzwand dargestellt, wobei das Erdreich der Übersichtlichkeit halber nicht eingezeichnet ist. In diesem Beispiel ist die Schallschutzwand 38, bis auf den oberen Abschluß, aus Trogsteinen 11 gemäß Fig. 3 aufgebaut, doch ist es einleuchtend, daß statt dessen stellenweise auch Langsteine gemäß Fig. 4 oder andere Steine verwendet werden könnten, da diese alle untereinander kompatibel sind. Zu unterst erkennt man zwei Trogsteine 11, die mit ihren offenen Längsseiten 70 einander zugekehrt und im Fundament 27 verankert sind, und so einen Trog bilden, der mit bepflanzbarer Erde gefüllt wird. Die beiden Absätze 17 dieser Trogsteine 11 berühren sich nicht, sondern lassen eine bestimmte Fuge 71 offen. Diese Fuge ermöglicht einerseits das Abfließen von Regenwasser und andererseits bilden die beiden benachbarten Absätze 72 eine zusätzliche umlaufende Nut 73. Die zweitunterste Reihe von Trogsteinen 11, die gleich zueinander stehen wie die unterste, ist in Längsrichtung der Mauer, gegenüber der untersten Reihe so versetzt angeordnet, daß sich die beiden sich abstützenden Seitenwände 74 je etwa um die halbe Dicke abstützen. Die dritte Reihe von Trogsteinen 11 ist dann wieder lotrecht über der untersten angeordnet. In die so entstandenen Nuten 12, bzw. 73 von vier sich berührenden Trogsteinen 11 werden nun Schallschutzplatten 39 eingefügt. Wie Fig. 12 zeigt, kann man eine, zwei oder drei solche Platten pro Trog vorsehen. Dieser Aufbau kann sich bis auf die geeignete Höhe der Schallschutzwand wiederholen und kann wie in Fig. 12 dargestellt, mittels zweier Stürze 30 abgeschlossen werden, auf denen Abschlußsteine 40 befestigt sind. Nach dem Errichten der Mauer können die Tröge mit Erde gefüllt und bepflanzt werden. Als Abschluß könnte beispielsweise auch eine Sturzreihe verwendet werden, die beide Mauerteile zusammenhält oder eine Reihe kleinerer Tröge gemäß Fig. 5 oder eine Reihe Abschlußsteine.

In Fig. 13 ist ein Schnitt einer weiteren Ausführungsvariante einer Stützmauer dargestellt, wobei als unterste Reihe im Fundament verankerte Langsteine 18 verwendet werden, die an den vier Öffnungen mittels armiertem Beton zusammengehalten werden, während das Mittelloch 41 in diesem Beispiel freigehalten ist. Man ersieht aus diesem Beispiel ein weiteres Mittel der Formgebung, wobei der Langstein 18a an der umlaufenden Sicke gespalten wurde, und die Seiten mit dem Mittelloch41 nach außen gekehrt wurden.

In den Fig. 14 und 15 ist die Verwendung des Bausatzes zur Errichtung einer Gartenmauer dargestellt, in der bepflanzbare Trogsteine eingebaut sind. Auf einer Reihe miteinander verbundener und im Fundament verankerter Normalsteine 1 sind auf der einen Seite gespaltene Normalsteine 36 aufeinandergelegt und auf der anderen Seite ein Trogelement 11 eingehängt, das mit der äußersten Längsnut 13 und der daran anschließenden Nockenbahn in die Längsnut 5 des gespaltenen Normalsteins 36 paßt. Um die Mauer zu versteifen, ist eine Reihe von Normalsteinen 1 vorgesehen, wobei je der Längsnocken 7 eines gespaltenen Steines 36 in eine LängsnUt 5 des Normalsteins 1 greift. Durch diese Bauweise entstehen, wie Fig. 15 zeigt, zwischen je den Steinhälften 36 Zwischenräume, welche wiederum durch Platten 29 verschlossen werden können. Als Krone können Abschlußsteine 42 die Mauer vervollständigen. Durch die Verwendung von gespaltenen Steinen 36 mit der Bruchstelle nach außen kann ein neues gestalterisches Element erzeugt werden, das durch die Wahl der Struktur und der Farben der Platten noch verstärkt werden kann.

In Fig. 16 ist ein anderes Beispiel einer Schallschutzwand dargestellt, bei welcher Trogsteine 19 gemäß Fig. 5 verwendet werden, die die gleiche Höhe wie Normalsteine und etwa die dreifache Länge aufweisen. Diese Trogsteine ruhen auf Halbsteinen 34, deren unterste Reihe im Fundament verankert ist. In die Nut 2 der Trogsteine 19 kann eine Schallschutzplatte 39 gestellt werden. Nach der Erstellung der Mauer können die einzelnen Trogsteine gefüllt und bepflanzt werden.

In Fig. 17 ist der Querschnitt einer Gartenmauer, bestehend aus den Trogelementen 19 der Fig. 5 und den Halbsteinen 34 dargestellt. Dabei ist es beispielsweise gegeben, durch eine unterste Trogelementreihe 23 eine Rabatte herzustellen und die darüberliegenden Reihen mittelst gespaltener Trogelemente 44 abzustützen. Diese gespaltenen Trogelemente 44 werden, wie schon erwähnt, durch Schlag in die Sicke 3 erzeugt. Anstatt der Halbsteine 34 können selbstverständlich auch Normalsteine verwendet werden. Die Trogelemente werden dann mit Erde gefüllt und bepflanzt.

In Fig. 18 ist in der Ansicht eine weitere Stützmauer dargestellt, die sich aus den verschiedensten Elementen zusammensetzt. Dabei sind insbesondere die Stützsteine 24 hervorzuheben, die der darüberliegenden Normalstein-Reihe als Abstützung dienen. In dieser Wand erkennt man Normalsteine, große Trogsteine, kleine Trogsteine, Platten 29 oder Schallschutzplatten 39 und einen oberen Abschluß mit den Trogsteinen 19, wobei dieser Abschluß voll bepflanzbar ist.

Im Beispiel von Fig. 19 ist dargestellt, daß eine Wand hochgezogen werden kann, die nur aus Trogsteinen 11 besteht.

Wie eingangs erwähnt wurde, sind die Verzahnungselemente an den Grundlinienflächen der Steine derart dimensioniert, daß die Steine stets mit einem gewissen Spiel aufeinander gestellt werden können. Es ist daher auch möglich, wie in Fig. 20 dargestellt, mit diesen Steinen einen Bogen zu erstellen, wodurch es auch möglich ist, gewissen Krümmungen des Geländes zu folgen. Man erkennt in Fig. 20 Normalsteine, die in diesem Beispiel keine Bohrungen aufweisen, sowie einen Halb- und einen 1/3-Stein. Selbstverständlich hängt der kleinste erzielbare Krümmungsradius vom Spiel der Verzahnungen und den Überlappungen ab.

Sind Ecken und Winkel notwendig, reicht das vorhandene Spiel zwischen den einzelnen Verzahnungselementen nicht aus, und es sind besondere Ecksteine zu verwenden, wovon in den Fig. 21 bis 26 einige Beispiele dargestellt sind. In Fig. 21 erkennt man eine erste Ausführungsform eines Ecksteins 45, der die Dimensionen des Normalsteins aufweist und etwa über ¹/₄ seiner Länge die gleichen Verzahnungselemente wie eine der Mittelnut 2 entsprechende Mittelnut, zwei Längsnuten und auf der anderen Seite zwei Längsnocken aufweisen. Dieser Eckstein ist auf der anderen Seite abgerundet und weist eine Öffnung 46 auf. Mit diesem Eckstein kann ein sehr großer Winkelbereich überstrichen werden. In den Fig. 22 und 23 sind zwei zueinander symmetrische Winkelsteine 47 und 48 dargestellt, wobei der Teil ohne Verzahnung nur halb so hoch ist wie der übrige Teil mit der Verzahnung. Diese beiden Winkelsteine sind an dem Ende ohne Verzahnung ebenfalls abgerundet und weisen die gleiche Öffnung 46 auf. In Fig. 24 ist dargestellt, daß man mit Hilfe dieser Winkelsteine nicht nur einen beinahe beliebigen Winkel in der horizontalen Richtung bilden kann, sondern auch in der Vertikalen eine Neigung der Ecke durch versetzten Übereinanderlegen der Elemente erzielen kann. Man erkennt ferner aus Fig. 24, daß man jeweils zwischen zwei gleichsinnigen Winkelsteinen einen anderen Stein einlegen muß. Die Öffnungen 46 dienen zum Ausgießen oder Einlegen einer Stange oder dergleichen.

Es ist auch möglich, anstatt von Winkelsteinen, die einen beliebigen Winkel bilden können und von denen es zwei braucht, um diesen Winkel zu bilden, Winkelsteine zu nehmen, die einstückig gearbeitet sind und einen festen Winkel, beispielsweise 90° bilden. Der Winkelstein 49 gemäß Fig. 25 weist die gleichen Verzahnungselemente wie der Normalstein auf und ebenso eine Sicke 3 entlang der Mittelnut 2 und kann ebenfalls gespalten werden. Selbstverständlich ist auch die Dicke des Steines den anderen Steinen angepaßt. Der Eckstein 50 gemäß Fig. 26 weist die Verzahnungen 2, 5 und 7 nur an den Enden beider Schenkel auf, während die Ecke 51 eben ist. Gegebenenfalls kann diese ebene Ecke die gleiche Öffnung 46 aufweisen, wie die erstbeschriebenen Ecksteine. Es ist natürlich auch möglich, Ecksteine herzustellen, die einen anderen Winkel als 90° bilden.

In den Fig. 27 und 28 sind zwei Abschlußsteine dargestellt, die sich auf mannigfaltige Art verwenden lassen und auch, falls dafür vorgesehene Sicken vorhanden sind, hälftig gebraucht werden können. In Fig. 27 erkennt man den Abschlußstein 40, wie er bereits in Fig. 12 verwen. det wurde, Dieser Abschlußstein hat einen dreieckigen Querschnitt mit abgeflachter Spitze und weist die gleiche umlaufende Kerbe 3 auf wie der Normalstein und an seiner Basis, im gleichen Abstand angeordnet, die beiden Längsnuten 5. Auf der Höhe seiner Mittellinie weist dieser Abschlußstein eine durchgehende Öffnung 75 auf, deren Querschnitt zwei Längsnuten entspricht, siehe Fig. 29 und 30, derart, daß im Falle einer Spaltung des Steines längs der umlaufenden Kerbe 3 der Stein an seinen beiden Schenkelflächen je eine Nut 5 aufweist. Der Abschlußstein 40 kann als ganzer Stein beispielsweise wie gemäß Fig. 12 verwendet werden oder als halber Abschlußstein 36 wie in Fig. 11 oder in den Fig. 29 und 30. An seiner Basis kann der Stein 40 im Bereiche der Kerbe 3 auch eine Nut 2 aufweisen.

In Fig. 28 ist ein weiterer Abschlußstein 52 dargestellt, der im wesentlichen ein quaderförmiges Aussehen hat. Dieser Abschlußstein weist an zwei entgegengesetzten Seiten, symmetrisch zueinander, je eine Längsnut 53 und daran anschließend einen Längsnocken 54, deren Abmessungen denjenigen der übrigen Längsnuten und Längsnocken entsprechen, auf. In Fig. 31 ist ein Anwendungsbeispiel dieses Abschlußsteins dargestellt, wobei dieser Stein auch mittels Zement oder dergleichen mit den darunterliegenden Steinen verbunden werden kann. Es ist möglich, diesen Stein in seiner Längsrichtung längs der Linie 61 zu spalten und einen halben Abschlußstein 55 gemäß Fig. 32 und 33 zu erhalten. In Fig. 33 ist der Abschlußstein 52 mittels Zement oder dergleichen an den unteren Steinen befestigt. Dabei ist noch zu bemerken, daß die Bruchkanten dieser Abschlußsteine als Verzierungselemente dienen.

In Fig. 34 ist eine weitere Wand, beispielsweise eine Windschutzwand, dargestellt, die an eine Hausmauer 76 angebaut ist. Dabei kann die Wand sowohl oben als auch an der Seite mittels Abschlußsteinen 40 abgeschlossen werden, wobei diese Steine wie in Fig. 35 dargestellt, mittels Haltebügel 56 in der Mauer verankert werden können. In Fig. 36 erkennt man eine Verankerungsmöglichkeit der Wand an der Hausmauer 76, indem eine Schiene 57 mittels Schrauben an der Hauswand befestigt ist, wobei die Außenform dieser Schiene genau der umlaufenden Nut 2 der Steine 1 angepaßt ist.

In Fig. 37 ist die Verwendung von Trogsteinen 11 als Sitzplatz an einem Stadion oder dergleichen dargestellt. Man erkennt zwei Trogsteine 11, die jeweils mit dem Boden nach oben und den offenen Seiten 70 gegeneinander angeordnet sind und immer um eine volle Trogbreite zurückversetzt aufeinander aufgebaut sind. Auf diese umgekehrten Trogelemente können Sitzunterlagen 59, mit den Nocken entsprechenden Verankerungsmitteln abnehmbar befestigt sein. Als Abschluß nach oben kann ein aus Normalsteinen bestehender Sturz dienen, in dem ein Geländer 60 befestigt werden kann.

In den Fig. 38,39 und 40 sind Anwendungsbeispiele der Abschlußsteine dargestellt, die als Fassungen dienen können. Im Beispiel gemäß Fig. 38 sind es die Abschlußsteine 52, die entweder direkt im Boden oder in einem Fundament verankert und aneinander gereiht werden können. In Fig. 39 ist eine Anordnung mit Abschlußsteinen 40 und 37 gezeigt, wobei diese Steine eine geringere Länge als diejenigen gemäß Fig. 27 oder 29 und 30 aufweisen und mit der Stirnseite nach oben verlegt sind. In Fig.40 ist eine Einzäunung mit Abschlußsteinen 52 gezeigt, die ebenfalls kürzer sind als diejenigen gemäß Fig. 38 und ebenfalls mit ihrer Stirnseite nach oben verlegt sind.

Anstelle der bisher beschriebenen Mauern ist es natürlich auch möglich, massive Mauern herzustellen, bei denen sich in Längsrichtung derselben die Stirnseiten der Steine berühren. Auch solche Mauern kann man senkrecht oder nach hinten geneigt, bzw. um Nockenbahnen versetzt, erstellen. Auch ist es möglich, kleinere Mauern nur mit spaltbaren Steinen 1, 18 oder 19 anzufertigen.

Es ist ferner möglich, die Stützsteine 24 gemäß Fig. 7 in voller Troglänge herzustellen und sie dann als Abschlußsteine wie gemäß den Fig. 27 und 28 zu verwenden.

## Patentansprüche

1. Bausatz zur Erstellung von Mauerwerken, mit blockförmigen Steinen (1, 18) und trogffirmlgen Steinen (11,19, 23), die über an den Oberseiten der Steine vorhandene Nuten miteinander verrastbar sind, dadurch gekennzeichnet, daß die Blocksteine (1, 18) und die Stirnseiten der Trogsteine (11, 19, 23) einen im wesentlichen trapezförmigen Querschnitt aufweisen und die der Verrastung dienende Nut (2, 12) in Steinlängsrichtung umlaufend und zwar senkrecht zur Grundlinie und in deren Mitte verläuft, und daß beidseitig dieser umlaufenden Nut, auf der Seite (4) der breiteren Grundlinie, je eine Längsnut (6, 13) und den Längsnuten gegenüberliegend, auf der Seite der schmäleren Grundlinie, je ein Längsnocken (7,14) angeordnet ist.

2. Bausatz nach Anspruch 1, dadurch gekennzeichnet, daß einer der Blocksteine (18) etwa doppelt so hoch und dreimal so lang wie ein erster Blockstein (1) ist.

3. Bausatz nach Anspruch 1 oder 2, dadurch gekennzeichnet, daß die Blocksteine (1, 18) in der umlaufenden Nut (2) eine Kerbe (3) aufweisen, an der sie trennbar sind.

4. Bausatz nach Anspruch 1, dadurch gekennzeichnet, daß einer der Trogsteine (19) nach der Seite mit der breiteren Grundlinie hin offen ist und etwa die dreifache Länge des ersten Blocksteins (1) aufweist.

5. Bausatz nach Anspruch 1, dadurch gekennzeichnet, daß einer der Trogsteine (11) auf einer Längsseite (70) und nach der Seite mit der breiteren Grundlinie hin offen ist und die doppelte Höhe und etwa dreifache Länge des ersten Blocksteins (1) aufweist.

6. Bausatz nach Anspruch 5, dadurch gekennzeichnet, daß der Trogstein auf seiner offenen Längsseite einen Absatz (17) aufweist.

7. Bausatz nach einem der Ansprüche 1 bis 6. dadurch gekennzeichnet, daß die Längskanten an der Seite der breiteren Grundlinie als Griffkanten (8) ausgebildet sind.

8. Bausatz nach einem der Ansprüche 1-3, dadurch gekennzeichnet, daß die Blocksteine durchgehende Bohrungen (10,41) aufweisen.

9. Bausatz nach einem der Ansprüche 1 bis 8, dadurch gekennzeichnet, daß er einen Stützstein (24) aufweist, der in die Trogsteirie paßt und dessen Oberseite eine Mittelnut (25) und den zwei Längsnuten (13) entsprechende Absätze (28) aufweist.

10. Bausatz nach einem der Ansprüche 1 bis 9, dadurch gekennzeichnet, daß er einen Winkelstein (45) enthält, der etwa auf ein Viertel seiner Länge an einem Ende die aus Mittel- und Längsnuten, sowie Längsnocken bestehenden Verzahnungsmittel (2, 5, 7) aufweist und dessen anderes Ende abgerundet ist und eine Bohrung aufweist.

11. Bausatz nach Anspruch 10, dadurch gekennzeichnet, daß der ebene Teil von zwei Winkelsteinen (47, 48) halb so dick wie der übrige Teil ist und jeweils spiegelbildlich bezüglich der Verzahnungsmittel (2,5,7) angeordnet ist.

12. Bausatz nach einem der Ansprüche 1-9, dadurch gekennzeichnet, daß er einen einstükkig angefertigten Winkelstein (49, 50) aufweist, der mindestens an den beiden Enden der Schenkel Verzahnungsmittel (2,5,7) aufweist.

13. Bausatz nach Anspruch 12, dadurch gekennzeichnet, daß der Winkelstein (49) eine in der Mittelnut (2) angeordnete Kerbe (3) aufweist.

14. Bausatz nach Anspruch 12, dadurch gekennzeichnet, daß der Winkelstein (50) eine ebene Ecke (51) aufweist.

15. Bausatz nach Anspruch 14, dadurch gekennzeichnet, daß die Ecke des Winkelsteins eine Bohrung (46) aufweist.

16.Bausatz nach einem der Ansprüche 1 bis 15, dadurch gekennzeichnet, daß er einen Abschlußstein (40) enthält, der einen dreieckigen Querschnitt mit abgeflachter Spitze, eine umlaufende durch die abgeflachte Spitze verlaufende Kerbe (3) und auf der Basisfläche zwei Längsnuten (5) und in Höhe der Mittellinie eine durchgehende Bohrung (75) aufweist, deren Querschnitt der Abmessung von zwei Nuten entspricht.

17. Bausatz nach einem der Ansprüche 1 bis 15, dadurch gekennzeichnet, daß er einen quaderförmigen Abschlußstein (52) enthält, der an zwei gegenüberliegenden Seiten, symmetrisch zueinander, je eine Nut (53) und einen den Längsnuten (5) entsprechenden Absatz (54) aufweist.

18. Bausatz nach Anspruch 17, dadurch gekennzeichnet, daß der Abschlußstein in einer Diagonalen (61) spaltbar ist.

19. Bausatz nach einem der Ansprüche 1 bis 18, dadurch gekennzeichnet, daß die Verzahnungsmittel (2, 5, 7; 12, 13, 14; 25, 26) derart ausgebildet sind, daß sie mit Spiel ineinandergreifen, um eine Mauer mit Krümmung erstellen zu können.

20. Bausatz nach einem der Ansprüche 1 bis 19, dadurch gekennzeichnet, daß er ferner Platten (29, 39) aufweist, die in die umlaufende Nut (2,12, 73) einlegbar sind.

## Claims

1. An assembly of blocks for constructing walls with block-shaped stones (1, 18) and through- shaped stones (11, 19, 23) capable to be locked together by means of grooves provided at the upper part of the stones, characterized in that the block-stones (1, 18) and the front sides of the through-stones (11, 19, 23) have a substantially trapezoidal section, the locking groove (2, 12) surrounding the stones in the longitudinal direction and in the center thereof, perpendicularly to their base line and in that a longitudinal groove (5, 13) provided on each side of this surrounding groove, at the side (4) of the broader base line, and a longitudinal rib (7, 14) being provided at the side of the smaller base line.

2. An assembly according to claim 1, characterized in that one of the block-stones (18) is approximately twice as high and three times as long as a first block-stone (1).

3. An assembly according to claim 1 or 2, characterized in that one of said through-stones (19) is open toward its side with the broader base line, said through-stone having three times the length of said block-stone (1).

4. An assembly according to claim 1, characterized in that one of said through-stones (19) is open toward its side with the broader base liner said through-stone having three times the length of said block-stone (1).

5. An assembly according to claim 1, characterized in that one of said through-stones (11) is open on one of its longitudinal sides (70) toward its side with the broader base line, said through-stone having twice the height an approximately three times the length of said block-stone (1),

6. An assembly according to claim 5, characterized in that the through-stone comprises, a shoulder (17) at its open longitudinal side.

7. An assembly according to one of the claims 1 to 6, characterized in that the longiₜudi- nal edges at t he side of the broader base line are in form of grips.

8. An assembly according to claims 1 to 3, characterized in that said block-stones comprise through holes (10,41).

9. An assembly according to one of the claims 1 to 8, characterized in that it comprises a supporting stone (24) fitting into said through-stone, the upper side of which having a central groove (25) and shoulders (26) corresponding to both of the longitudinal slots (5,13).

10. An assembly according to one of the claims 1 to 9, characterized in that it comprises an angle stone (45) having at one side, one about a quarter of its length, indenting means (2, 5, 7) formed of central and longitudinal grooves as well as longitudinal ribs, the other side of said angle stone being roundet off and comprising a hole.

11. An assembly according to claim 10, characterized in that two angle stones (47,48) comprise each a flat part half as thick as the other part, said flat parts being provided at respective opposite locations with respect to said indenting means (2, 5, 7).

12. An assembly according to one of the claims 1 to 9, characterized in that it comprises a one-piece fabricated angle stone (49, 50) having indenting means (2, 5, 7) at least at the end of its posts.

13. An assembly according to claim 12, characterized in that the angle stone (49) comprises a bead (3) in the central groove (2).

14. An assembly according to claim 12, characterized in that a corner (51) of the angle stone (50) is plane.

15. An assembly according to claim 14, characterized in that said corner of the angle stone comprises a hole (46).

16. An assembly according to one of the claims 1 to 15, characterized in that it further comprises a border stone (40) having a triangular section with flattened top, a surrounding bead (3) running through said flattened top and two longitudinal grooves (5) in the ground base and a through hole (75) in the median, the section of said through hole corresponding to the dimension of two grooves.

17. An assembly according to one of the claims 1 to 15, characterized in that it comprises a square border stone (52) having a groove (53) and a shoulder (54) at two of its opposite sides, said grooves and said shoulders being symetri- cally arranged with respect to each other and said shoulder corresponding to one of said longitudinal grooves (5).

18. An assembly according to claim 17, characterized in that said border stone is cleavable alonga diagonal line (61).

19. An assembly according to claims 1 to 18, characterized in that said indenting means (2, 5, 7; 12, 13, 14; 25, 26) have such a configuration that they mesh with each other with a play for permitting to erect a curved wall.

20. An assembly according to one of the claims 1 to 19, characterized in that it comprises plates (29, 39) capable to be inserted into the surrounding groove (2,17,73).

## Revendications

1. Ensemble de pierres pour l'érection de murs avec des pierres en forme de blocs (1, 18) et des pierres en forme d'auge (11, 19, 23) susceptibles de s'imbriquer mutuellement par des rainures présentes à la partie supérieure des pierres, caractérisé en ce que les pierres en forme de blocs (1, 18) et les faces frontales des pierres en forme d'auge (11,19, 23) ont une section substantiellement trapézoidale, la rainure d'imbriquement (2, 12) entourant les pierres dans la direction longitudinale de celles-ci, perpendiculairement à leur ligne de base et en leur milieu, et en ce que de chaque côté de cette rainure entourante, du côté (4) de la ligne de base la plus large, est disposée une gorge longitudinale (5, 13) et du côté de la ligne de base la plus étroite une nervure longitudinale (7,14).

2. Ensemble selon la revendication 1, caractérisé en ce que l'une des pierres en forme de blocs (18) est environ deux fois plus haute et trois fois plus longue qu'une première pierre en forme de blocs (1).

3. Ensemble selon la revendication 1 ou 2, caractérisé en ce que les pierres en forme de blocs (1,18) comprenent une entaille (3) dans la rainure entourante (2) le long de laquelle les pierres peuvent être fendues.

4. Ensemble selon ta revendication 1, caractérisé en ce que l'une des pierres en forme d'auge (19) est ouverte du côté de la ligne de base la plus large et qu'elle a une longueur trois fois plus grande que celle de la première pierre en forme de blocs (1).

5. Ensemble selon la revendication 1, caractérisé en ce que l'une des pierres en forme d'auge (11) est ouverte sur une face longitudinale (70) et du côté avec la ligne de base la plus large et qu'elle a une hauteur double et une longueur environ trois fois plus grande que celle de ta primière pierre en forme de bl_{b}cs (1).

6. Ensemble selon la revendication 5, caractérisé en ce que la pierre en forme d'auge comprend un épaulement (17) sur la face longitudinale ouverte.

7. Ensemble selon l'une des revendications 1 à 6, caractérisé en ce que les arêtes longitudinales du côté de la ligne de base la plus large sont en forme de griffes (8).

8. Ensemble selon l'une des revendications 1 à 3, caractérisé en ce que les pierres en forme de blocs comprennent des ouvertures traversantes (10,41).

9. Ensemble selon l'une des revendications 1 à 8, caractérisé en ce qu'il comprend une pierre d'appui (24) s'adaptant dans la pierre en forme d'auge et dont la face supérieure comprend une gorge (25) et des gradins (26) correspondant aux deux gorges longitudinales (5,13).

10. Ensemble selon l'une des revendications 1 à 9, caractérisé en ce qu'il comprend une pierre d'angle (45) comportant à environ un quart de sa longueur, à une extrémité, des moyens d'indentation (2, 5, 7) constitués par des gorges centrales et longitudinals ainsi que par des nervures longitudinales, et dont l'autre extrémité, est arrondie et comporte une ouverture.

11. Ensemble selon la revendication 10, caractérisé en ce que deux pierres d'angle (47, 48) comprennent chacune une partie plane d'une épaisseur égale à la moitié de la partie restante, ces parties planes étant situées à des endroits opposés par rapport aux moyens d'indentation (2, 5, 7).

12. Ensemble selon l'une des revendications 1 à 9, caractérisé en ce qu'il comprend une pierre d'angle d'une seule pièce (49, 50) comportant des moyens d'indentation (2, 5, 7) au moins deux extrémités de ses branches.

13. Ensemble selon la revendication 12, caractérisé en ce que la pierre d'angle (49) comprend une entaille (3) dans la rainure médiane (2).

14. Ensemble selon la revendication 12, caractérisé en ce qu'un coin (51) de la pierre d'angle (50) est plan.

15. Ensemble selon la revendication 14, caractérisé en ce que le coin de la pierre d'angle comporte une ouverture (46).

16. Ensemble selon l'une des revendications 1 à 15, caractérisé en ce qu'il comprend une pierre de fermeture (40) avec une section triangulaire à pointe aplatie, une entaille (3) entourant la pierre et passant par la pointe aplatie et deux gorges longitudinales (5) dans la surface de base et une ouverture traversante (75) située dans la hauteur de la ligne médiane et dont la section correspond à la dimension de deux gorges.

17. Ensemble selon l'une des revendications 1 à 15, caractérisé en ce qu'il contient une pierre de fermeture de forme parallélipipédique (52) comprenant sur deux de ses faces opposées une gorge (5) et un épaulement (54) correspondant à une des gorges longitudinales (5), ces gorges et ces épaulements ayant une disposition respective symétrique.

18. Ensemble selon la revendication 17, caractérisé en ce que la pierre de fermeture peut être fendue selon une diagonale (61 ).

19. Ensemble selon l'une des revendications 1 à 18, caractérisé en ce que les moyens d'indentation (2, 5, 7; 12, 13, 14; 25, 26) sont formés de manière à s'imbriquer avec jeu pour permettre l'érection d'un mur courbe.

20. Ensemble selon l'une des revendications 1 à 18, caractérisé en ce qu'il comprend en outre des plaques (29, 39) susceptibles d'être introduits dans la rainure entourante (2,12, 73).
